# FASCICULE DE BREVET EUROPEEN

(11) **EP 0 145 592 B1**
(45) Date de publication et mention de la délivrance du brevet: **03.02.1988**
(21) Numéro de dépôt: 84402480.2
(22) Date de dépôt: 04.12.1984
(51) Int. Cl.: E04F 15/022, E04F 13/08

(54) **Dalles composites à isolation acoustique et thermique intégrée pour revêtement des sols, murs et plafonds**
Zusammengesetzte Deckplatte mit integrierter Schalldämmung und Wärmeschutz für Fussboden-, Wand- und Deckenverkleidungen
Composite slabs with integrated acoustical and thermal insulation to cover floors, walls and ceilings

(30) Priorité: 09.12.1983 FR 8319730; 27.11.1984 FR 8418029
(43) Date de publication de la demande: 19.06.1985
(73) Titulaire: Martin, Thierry, F-75011 Paris (FR)
(72) Inventeur: Martin, Thierry, F-75011 Paris (FR)
(74) Mandataire: Orès, Bernard

(56) Documents cités:
- DE-C- 26 178
- FR-A- 2 309 686
- FR-A- 2 351 227
- FR-A- 2 416 792

## Description

La présente invention est relative à des dalles composites, présentant une isolation acoustique et thermique intégrée, pour revêtement de sols, murs et plafonds.

Aucune partie de la construction n'est autant sollicitée que le revêtement de sol: il doit se montrer bon isolant thermique et phonique, tout en présentant une grande résistance mécanique. Le revêtement de sol en bois étant un élément très ancien de la construction, on pouvait penser que tous les parquets traditionnels, qu'ils soient formés de lames de chêne, de châtaignier, de hêtre ou de sapin, assemblées à rainure et languette, tant sur chant qu'en bout-ou posées et fixées sur des lambourdes, ou encore assemblées en des rectangles, carrés ou autres figures géométriques - ne présentaient plus de problèmes. Il n'en est malheureusement rien, car tous les parquets traditionnels présentent encore toujours les mêmes inconvénients et notamment:
- ils résistent mal à l'humidité, ils sont sonores et parfois même très sonores et de ce fait peu confortables.

On connaît la Demande de Brevet FR-A-2 351 227 qui décrit des dalles composites comprenant:
- un support sous forme d'une grille,
- une pluralité d'éléments de parement en bois solidarisés avec le support et recouvrant la face supérieure de la grille, et
- un liant, naturel ou synthétique, introduit dans les mailles de la grille et sur une partie de la totalité du périmètre de la dalle.

La Demande de Brevet FR-A-2 309 686 montre qu'on peut disposer des éléments de parement de façon à être séparés par des interstices de jointage remplis d'un liant.

Le Brevet DE-C-26178 décrit des dalles composites dont les éléments de parement sont supportés par des plaques de support spéciales à travers lesquelles on peut injecter sur place un liant qui sépare les plaques des éléments de parement et qui pénètre dans des rainures ménagées à la partie inférieure de ces éléments sur des zones latérales le long desquelles les éléments de parement sont juxtaposés.

La présente invention s'est, en conséquence, donné pour but de pourvoir à un nouveau revêtement en bois (pour sols, murs, etc...) qui répond mieux aux nécessités actuelles, et qui de par sa conception inédite, offre d'être résistant à l'humidité, antidérapant, peu sonore à l'impact et assure une excellente isolation thermique et acoustique, tout en conservant les précieux avantages du bois, tels que la grande élasticité (qui évite la fatigue que l'on ressent aux pieds sur d'autres revêtements) et une faible absorption calorifique (qui donne une agréable sensation de chaleur aux pieds).

La présente invention a pour objet une dalle composite pour le r.3v2tement de sols et de murs, et notamment pour parquets, comprenant:
- un support sous forme d'une grille, comportant des parties pleines et des mailles,
- une pluralité d'éléments de parement adjacents, en bois, solidarisés avec ledit support et recouvrant la face supérieure de la grille,
- un liant, en matière naturelle ou synthétique, introduit dans les mailles de la grille et sur une partie ou la totalité du périmètre de la dalle, lesquelles dalles sont caractérisées en ce que la grille de support comporte une pluralité de niveaux, en ce que le liant est appliqué aussi sous l'ensemble de la grille, et en ce que le rapport entre le surface des parties pleines et celle de la totalité de la grille - parties pleines et mailles - varie entre 5 et 50 %.

La grille de support peut être exécutée en tous matériaux (bois, matière plastique, métal, etc...), sa fonction étant, d'une part, de maintenir et de servir de contrefort aux éléments de parement et, d'autre part, de fournir une structure suffisamment aérée pour pouvoir y loger le liant en matière naturelle ou synthétique en quantité suffisante pour former une isolation thermique et acoustique intégrée.

Les éléments de parement sont solidarisés avec la surface supérieure de la grille de support à l'aide de colle et/ou de clous et/ou de rivets et/ou d'agrafes.

Conformément à l'invention, la grille de support est dépassante sur certains côtés et en retrait sur d'autres côtés, par rapport aux éléments de parement, de manière à permettre la jonction de dalles consécutives.

Selon un mode de réalisation particulièrement avantageux de l'objet de la présente invention, entre les éléments de parement adjacents existent des évidements destinés à être remplis dudit liant.

Selon un autre mode de réalisation avantageux de l'invention, lesdits évidements sont sous la forme de rainures ménagées sur une partie de la hauteur des éléments de parement, comprise entre 1/4 et 3/4 de cette hauteur, les éléments de parement étant juxtaposés (ou jointifs) suivant la partie restante de leur hauteur.

Selon une disposition avantageuse de ce mode de réalisation lesdites rainures sont ménagées transversalement dans une partie ou dans la totalité des éléments de parement.

Selon un autre mode de réalisation avantageux de l'invention, des évidements sont sous forme de rainures ménagées dans des éléments de parement réalisées en une seule pièce, sur une partie de la hauteur de cette pièce.

Ainsi donc, les éléments de parement peuvent être soit indépendants, soit avoir une base commune.

Selon un autre mode de réalisation avantageux de l'invention, lesdits évidements sont sous la forme d'interstices séparant les éléments de parement adjacents.

Selon une disposition avantageuse de ce mode de réalisation, les éléments de parement peuvent être constitués de lamelles et/ou carreaux et/ou pavés séparés par des interstices de 0,2 à 50 mm de largeur.

Selon un autre mode de réalisation avantageux de l'invention, lesdites rainures et lesdits interstices présentent en section un profil quelconque, et notamment
en n, en A, en fl , en A

ou défini par une combinaison de ces profils.

Dans ces interstices ou évidements viendra, bien entendu, se loger le liant (ou un mélange de différents liants) ainsi que dans et sous l'ensemble de la grille.

Les dalles obtenues ainsi conformément à la présente invention allient les qualités du bois et celles de la matière naturelle ou synthétique et on obtient un revêtement à isolation intégrée se posant comme un parquet ordinaire (collage ou flottant), mais leur poids est de 5 à 6 fois plus léger que le parquet mosaïque (par exemple) posé sur une chape d'asphalte et pourvu d'une isolation en fibres de bois.

Outre les dispositions qui précèdent, l'invention comprend encore d'autres dispositions qui ressortiront de la description qui va suivre.

La présente invention vise plus particulièrement les dalles composites pour revêtement des sols et murs.

L'invention sera mieux comprise à l'aide du complément de description qui va suivre, qui se réfère à un exemple de mise en oeuvre du procédé de fabrication d'une dalle conforme à la présente invention, et qui se réfère également aux dessins annexés dans lesquels;
- la figure 1 représente un exemple d'une grille-support,
- la figure 2 repr; sente une vue de dessus d'une grille-support recouverte d'éléments de parement,
- la figure 3 est une vue en coupe de la structure représentée sur la figure 2,
- la figure 4 représente un moule avant injection du liant,
- la figure 5 représente le même moule fermé après injection du liant,
- la figure 6 représente la dalle telle que représentée sur la figure 2 mais pourvue déjà du liant, et
- la figure 7 représente une autre variante de la dalle terminée, sans languette de jonction.
- les figures 8 à 12 représentent les différents profils des interstices ou évidements.

Il doit être bien entendu, toutefois, que ces dessins et les parties descriptives correspondantes sont donnés uniquement à titre d'illustration de l'objet de l'invention, dont ils ne constituent en aucune manière une limitation.

La grille-support représentée sur la figure 1 comprend deux niveaux: le niveau inférieur 1 et le niveau supérieur 2. Elle peut être faite en un matériau quelconque mais doit être disposée d'une manière suffisamment aérée, de façon à pouvoir y introduire une quantité suffisante de liant. La grille-support représentée sur cette figure est formée de manière à présenter des éléments de dépassement 3 et de retrait 4, de façon à permettre la jonction parfaite des deux dalles successives.

Les éléments de parement, par exemple les lamelles 5, recouvrent la surface supérieure de la grille-support et sont représentés sur la figure 2. Ces lamelles ne se touchent pas, mais au contraire, elles sont séparées par des interstices 6, prévus pour recevoir le liant. Elles sont solidarisées avec la grille-support à l'aide d'une colle par exemple.

La figure 3 est une vue en coupe de la structure représentée sur la figure 2: on y distingue les lamelles de parement 5, le niveau supérieur 2 et le niveau inférieur 1 de la grille-support. Les structures aérées ainsi préparées sont introduites dans la partie inférieure 7a du moule 7. Le moule représenté est aménagé de manière à pouvoir y introduire la grille-support pourvue de languettes 10. La structure aérée est introduite dans ce moule 7, la surface contenant les lamelles de parement dirigée vers le bas. Il en serait de même si, par exemple, les éléments de parement étaient constitués de carreaux ou de pavés, etc... La structure aérée bien en place, on remplit le réservoir 11 contenu dans la partie supérieure 7b du moule avec le liant choisi, on rapproche les deux parties du moule et à l'aide d'un piston 8, on injecte le liant 9, l'air (et le trop plein) s'échappant par l'intermédiaire d'évents 2.

Les figures 6 et 7 représentent deux variétés de dalles conformes à la présente invention.

La dalle représentée sur la figure 6 est celle-là même qui correspond à la structure aérée représentée sur la figure 2.

La dalle représentée sur la figure 7 correspond à une variante de réalisation très intéressante: le demi-périmètre de la dalle est recouvert du liant 9, l'autre demi-périmètre n'étant pas recouvert.

La jonction des deux dalles s'opère en mettant côte à côte: côté recouvert-côté nu.

Les figures 8, 9, 10, 11 représentent les éléments de parement 5 adjacents et jointifs présentant des évidements 6 pratiqués sur une partie de la hauteur de l'élément. Ces évidements peuvent avoir des profils variés
( , , , etc...)

comme par exemple ceux représentés de façon non limitative sur les dessins annexés.

La figure 12 représente un élément de parement qui a une base commune 15, des évidements étant pratiqués sur une partie (2/3) de la hauteur de l'élément.

### EXEMPLE D'UNE REALISATION

D'une manière non limitative, on peut par exemple, procéder ainsi:

On prend 10 lamelles de châtaignier, prévernies sur une face, de dimensions suivantes: 256 mm x 24 mm, épaisseur 5 mm, poids d'une lamelle: 17 g. Ces lamelles formeront la surface de parement.

On prépare 5 lamelles de châtaignier de 256 mm x 24 mm, épaisseur 2,5 mm et 5 lamelles de châtaignier de 252 mm x 24 mm, épaisseur 2,5 mm. On répartit ces lamelles sur deux niveaux pour former une grille, les lamelles étant collées sur chaque intersection. poids de la grille aérée ainsi obtenue: 85 g. Les languettes de pose (13 et 14 sur la figure 1) s'obtiendront par débordement de ces deux lamelles extrêmes.

Les lamelles de parement 5 seront réparties à intervalles réguliers et dans le même sens que les lamelles du niveau 1 (fig. 1) de la grille. Elles seront collées (par exemple) à la grille à l'intersection des lamelles du niveau 2 (fig. 1).

Cet ensemble forme une structure aérée (fig. 2) d'un poids d'environ 255 g. Cette structure est alors placée dans un moule, surface de parement vers le bas, et maintenue par exemple à l'aide de deux tiges. On ferme le moule et le liant (par exemple un élastomère siliconé se vulcanisant à température ambiante après adjonction d'un catalyseur) est coulé par l'orifice de coulée prévu dans la partie supérieure du moule, un piston de pression (piston 8 sur les fig. 4 et 5) permettant au liant de remplir toutes les parties aérées de la dalle. L'air et le trop plein sont évacués par les évents.
Poids du liant pour l'exemple choisi: 445 g
Poids de la dalle terminée: 700 g
Surface de la dalle: 676 cm²
Poids au m2:10,355 kg.

Les dalles conformes à la présente invention peuvent s'adapter à tous les types de parquet et il est très facile, en choisissant des éléments de parement voulus, de former toutes sortes de parquets: traditionnels ou à l'anglaise, parquet à points de Hongrie ou à bâtons rompus, etc..., tous, toutefois, comportant un point commun: une isolation phonique et thermique intégrée.

## Revendications

1. Dalle composite pour le revêtement de sols et de murs, et notamment pour parquets, comprenant:
- un support sous forme d'une grille, comportant des parties pleines et des mailles,
- une pluralité d'éléments de parement (5) adjacents, en bois, solidarisés avec ledit support et recouvrant la face supérieure de la grille,
- un liant (9), en matière naturelle ou synthétique, introduit dans les mailles de la grille et sur une partie ou la totalité du périmètre de la dalle, lesquelles dalles sont caractérisées en ce que la grille de support et comporte une pluralité de niveaux (1,2), en ce que le liant (9) est appliqué aussi sous l'ensemble de la grille, et en ce que le rapport entre la surface des parties pleines et celle de la totalité de la grille - parties pleines et mailles - varie entre 5 et 50 %.

2. Dalle selon la revendication 1, caractérisée en ce que les éléments de parement (5) étant solidarisés avec la surface supérieure de la grille de support à l'aide de collee et/ou de clous et/ou de rivets et/ou d'agrafes.

3. Dalle selon l'une quelconque des revendications 1 ou 2, caractérisée en ce que la grille de support est dépassante sur certains côtés et en retrait sur d'autres côtés, par rapport aux éléments de parement (5), de manière à permettre la jonction de dalles consécutives.

4. Dalle selon la revendication 1, caractérisée en ce que entre les éléments de parement adjacents existent des évidements (6) destinés à être remplis dudit liant.

5. Dalle selon la revendication 4, caractérisée en ce que lesdits évidements sont sous la forme de rainures ménagées sur une partie de la hauteur des éléments de parement (5). comprise entre 1/4 et 3/4 de cette hauteur, les éléments de parement étant juxtaposés (ou jointifs) suivant la partie restante de leur hauteur.

6. Dalle selon la revendication 5, caractérisée en ce que lesdites rainures sont ménagées transversalement dans une partie ou dans la totalité des éléments de parement.

7. Dalle selon la revendication 4, caractérisée en ce que des évidements sont sous forme de rainures ménagées dans des éléments de parement réalisées en une seule pièce, sur une partie de la hauteur de cette pièce.

8. Dalle selon la revendication 4, caractérisée en ce que lesdits évidements sont sous la forme d'interstices séparant les éléments de parement (5) adjacents.

9. Dalle selon la revendication 8, caractérisée en ce que les éléments de parement (5) sont constitués de lamelles et/ou carreaux et/ou pavés séparés par des interstices de 0,2 à 50 mm de largeur:

10. Dalle selon l'une quelconque des revendications 5 à 8, caractérisée en ce que les rainures et les interstices présentent en section un profil quelconque, et notamment en Π, en A,
en n, en A, en ∩ , en A
ou défini par une combinaison de ces profils.

## Claims

1. A composite slab for covering floors and walls, and particularly for parquets including:
- a support in the form of a grid having solid and mesh parts,
- a plurality of adjacent wooden facing elements (5) secured to said support and covering the upper face of the grid,
- a binder (9); made from a natural or synthetic material, introduced into the mesh of the grid and over a part or the whole of the perimeter of the slab, which slabs are characterized in that the supporting grid includes a plurality of levels (1, 2), in that the binder (9) is applied also under the grid assembly, and in that the ratio between the area of the solid pa,rts and that of the whole of the grid - solid and mesh parts - varies between 5 and 50 %.

2. Slab according to claim 1, characterized in that the facing elements (5) are secured to the upper surface of the supporting grid by means of an adhesive and/or nails and/or rivets and/or staples.

3. Slab according to any one of claims 1 or 2, characterized in that the supporting grid projects from certain sides and is recessed on other sides, with respect to the facing elements (5), so as to allow joining of consecutive slabs.

4. Slab according to claim 4, characterized in that between the adjacent facing elements there exist recesses (6) intended to be filled with said binder.

5. Slab according to claim 4, characterized in that said recesses are in the form of grooves formed over a part of the height of the facing elements (5), between 1/4 and 3/4 of this height, the facing elements being juxtaposed (or jointing) over the remaining part of their height.

6. Slab according to claim 5, characterized in that said grooves are formed transversely in a part or in the whole of the facing elements.

7. Slab according to claim 4, characterized in that these recesses are in the form of grooves formed in facing elements formed as a single piece, over a part of the height of this piece.

8. Slab according to claim 4, characterized in that said recesses are in the form of gaps separating the adjacent facing elements (5).

9. Slab according to claim 8, characterized in that the facing elements (5) may be formed of strips and/or squares and/or slabs separated by gaps of 0.2 to 50 mm in width.

10. Slab according to any one o; claims 5 to 8, characterized in that the grooves and the gaps may have any cross sectional profile, and particularly in the form of
, , ,
or are defined by a combination of these profiles.

## Patentansprüche

1. Zusammengesetzte Deckplatte zur Verkleidung von Böden und Wänden, insbesondere Parkett-Fußböden, umfassend
- einen Träger in Form eines Gitters, bestehend aus einfachen Teilen und Maschen,
- eine Vielzahl benachbarter Verblendungs-Elemente (5), aus Holz, verbunden mit dem genannten Träger und die Oberfläche des Gitters bedeckend,
- ein Bindemittel (9) aus natürlichem oder synthetischem Material, eingeführt in die Maschen des Gitters und auf einen Teil oder die Gesamtheit des Ferimeters der Deckplatte, wobei die Deckplatten dadurch gekennzeichnet sind,
daß das Trägergitter eine Vielzahl von Ebenen (1, 2) umfasst, daß das Bin,4emittel (9) auch unter der Gesamtheit des Gitters appliziert wird und
daß das Verhältnis zwischen der Oberfläche der einfachen Teile und derjenigen der Gesamtheit des Gitters
- einfache Teile und Maschen - zwischen 5 und 50 % variiert.

2. Deckplatte gemäß Anspruch 1, dadurch gekennzeichnet, daß die Verblendungs-Elemente (5) verbunden sind mit der oberen Fläche des Trägergitters mit Hilfe von Klebstoff und/oder Nägeln und/oder Nieten und/oder Haken.

3. Deckplatte gemäß einem der Ansprüche 1 oder 2, dadurch gekennzeichnet, daß das Trägergitter auf bestimmten Seiten hervorstehend und auf anderen Seiten eingerückt ist, mit Bezug auf die Verblendungs-Elemente (5), dergestalt, daß die Verknüpfung aufeinanderfolgender Deckplatten ermöglicht wird.

4. Deckplatte gemäß Anspruch 1, dadurch gekennzeichnet, daß zwischen den benachbarten Verblendungs-Elementen Aussparungen existieren, die dazu bestinmt sind, mit genanntem Bindemittel gefüllt zu werden.

5. Deckplatte gemäß Anspruch 4, dadurch gekennzeichnet, daß die genannten Aussparungen in Form von Rinnen sind, angebracht auf einem Teil der Höhe der Verblendungs-Elemente (5) und zwischen 1/4 und 3/4 dieser Höhe umfassen, wobei die Verblendungs-Elemente übereinander (oder fugendicht) sind, dem verbleibenden Teil ihrer Höhe folgend.

6. Deckplatte gemäß Anspruch 5, dadurch gekennzeichnet, daß die genannten Rinnen quer (transversal) angeordnet sind bei einem Teil oder der Gesamtheit der Verblendungs-Elemente.

7. Deckplatte gemäß Anspruch 4, dadurch gekennzeichnet, daß die Aussparungen in Form von Rinnen sind, angeordnet in Verblendungs-Elementen dargestellt in einem einzigen Stück, auf einem Teil der Höhe dieses Stücks.

8. Deckplatte gemäß Anspruch 4, dadurch gekennzeichnet, daß die genannten Aussparungen in Form von Zwischenräumen sind, die die benachbarten Verblendungs-Elemente (5) voneinander trennen.

9. Deckplatte gemäß Anspruch 8, dadurch gekennzeichnet, daß die Verblendungs-Elemente (5) aus Lamellen und/oder Vierecken und/oder Böden bestehen, getrennt durch Zwischenräume von 0,2 bis 50 mm Größe.

10. Deckplatte gemäß einem der Ansprüche 5 bis 8, dadurch gekennzeichnet, daß die Rinnen und die Zwischenräume im Querschnitt irgendein Profil darstellen, insbesondere
, , ∩, λ,
oder dargestellt eine Kombination dieser Profile.
